# EUROPÄISCHE PATENTSCHRIFT

(11) **EP 0 286 644 B1**
(45) Veröffentlichungstag und Bekanntmachung des Hinweises auf die Patenterteilung: **19.09.1990**
(21) Anmeldenummer: 87903269.6
(22) Anmeldetag: 06.06.1987
(51) Int. Cl.: F02D 41/10, F02D 41/12, F02D 41/34, F02D 41/26

(54) **VERFAHREN ZUR ELEKTRONISCHEN BESTIMMUNG DER KRAFTSTOFFMENGE EINER BRENNKRAFTMASCHINE**
PROCESS FOR ELECTRONIC DETERMINATION OF THE QUANTITY OF FUEL OF AN INTERNAL COMBUSTION ENGINE
PROCEDE POUR DETERMINER ELECTRONIQUEMENT LE DEBIT DE CARBURANT D'UN MOTEUR A COMBUSTION INTERNE

(30) Priorität: 10.10.1986 DE 3634551
(43) Veröffentlichungstag der Anmeldung: 19.10.1988
(73) Patentinhaber: ROBERT BOSCH GMBH, 70442 Stuttgart (DE)
(72) Erfinder: DENZ, Helmut, D-7000 Stuttgart 1 (DE)
(86) Internationale Anmeldenummer: DE8700263
(87) Internationale Veröffentlichungsnummer: WO8802811

(56) Entgegenhaltungen:
- EP-A- 54 112
- EP-A- 106 366
- EP-A- 0 154 610
- FR-A- 2 163 241
- FR-A- 2 526 488
- US-A- 4 416 237
- US-A- 4 436 072
- US-A- 4 461 258

## Beschreibung

### Stand der Technik

Infolge gestiegender gesetzliche Anforderungen an den höchstzulässigen Schadstoffgehalt des Abgases von Brennkraftmaschinen, aber auch unter dem Aspekt der Verbesserung des Fahrkomforts von Kraftfahrzeugen werden elektronische Steuergeräte zur Steuerung der verschiedenen Maschinenparameter immer häufiger eingesetzt. Bekannt ist beispielsweise, den Kraftstoffbedarf elektronisch aus angesaugter Luftmenge oder Luftmasse oder dem Druck im Ansaugrohr und der Drehzahl zu errechnen, und dann eine Einspritzvorrichtung mit einem entsprechenden Ansteuersignal anzusteuern. Im Vollastbetrieb entstehen durch die Saughübe der Maschine jedoch teilsweise derart große Pulsationen des Luftmengen-Massensignals und damit des Lastsignals, welches in Form einer Einspritzzeit oder einer Kraftstoffmenge vorliegen kann, daß sich daraus störende und zu vermehrtem Schadstoffausstoß Anlaß gebende Schwankungen der Gemischzusammensetzung ergeben. Im Leerlaufbetrieb der Brennkraftmaschine und insbesondere bei Schiebebetrieb im Leerlauf-Drehzahlbereich macht sich die Phasenverschiebung zwischen Luftmengen- bzw. Drehzahlerfassung, Einspritzzeitpunkt und abgegabenem Drehmoment ebenfalls oft störend bemerkbar. Es entstehen Instabilitäten im Leerlaufbetrieb der Brennkraftmaschine und Ruckelerscheinungen im Schiebebetrieb.

Aus der DE-OS-24 55 482 ist eine Anordnung zur Gewinnung von Signalen bekannt, aus denen in einem elektronischen Steuergerät Ansteuersignale für die Kraftstoffzumessung erzeugt werden. Die dem Steuergerät als Eingangssignale dienenden Signale der Maschinendrehzahl und der angesaugten Luftmasse werden einer Glättungseinrichtung mit Tiefpaß-Charakter zugeführt, um eventuell vorhandene Wechselspannungsanteile, die infolge bedienungsfremder Einflüsse entstehen können, zu dämpfen. Da die Charakteristik der Glättungseinrichtung fest bleibt, d.h. sich ändernden Zuständen der Maschine nicht angepaßt wird, arbeitet die Anordnung nicht immer ganz zufriedenstellend. Vor allem treten bei plötzlichen Lastwechseln filterbedingte Verzögerungen in der Kraftstoffzumessung auf.

Die US-A-4. 436 072 offenbart eine sogenannte gangabhängige Laufruheregelung. Dazu wird der Quotient Drehzahl zu Fahrgeschwindigkeit gebildet und festgelegt, daß für jede Gangstufe lediglich eine bestimmte Drehzahlvariation (Ni - Ni -1) zugelassen wird. Der Steuereingriff erfolgt in eine entsprechende Kraftstoffzumessung bzw. Zündung mit dem Ziel, für den Fahrer störende Drehmomentschwankungen in Form eines Ruckelns des Fahrzeugs zu verhindern. Dabei beschränkt sich die Lehre des US-Patents 4 436 072 auf eine Auswertung des Drehzahlsignals.

Die FR-A-21 63 241 (entspricht DE-A-22 43 037) befaßt sich mit einer Beschleunigungsanreicherung ausgehend von einem Änderungssignal der angesaugten Luftmenge. Je nach Größe der Luftmenge wird dort ein unterschiedliches RC-Glied zur Wirkung gebracht mit dem Ergebnis einer luftdurchsatzabhängigen Beschleunigungsanreicherung.

Eine weitere Beschleunigungsanreicherung zeigt die EP-A-106 366. Dort wird abhängig von der Größe einer Drosselklappenänderung und unter anderem abhängig von der Wassertemperatur eine zusätzliche Kraftstoffmenge bestimmt, die im Sinne einer Beschleunigungsanreicherung dann zugemessen wird.

Schließlich zeigt die EP-A-54 112 ein "Elektronisch gesteuertes Kraftstoffzumeßsystem für eine Brennkraftmaschine", das Einrichtungen zur Ruckeldämpfung umfaßt. Dazu werden im Vorfeld verschiedene Mittelwerte ausgehend von einem aktuellen Grundzumeßsignal gebildet und betriebskenngrößenabhängig dann das gewünschte Zumeßsignal festgelegt. So kann beispielsweise je nach Drehzahl-Last-Bereich eine Mittelwertbildung oder eine progressive Annähenung an den jeweils aktuellen Lastwert enfolgen.

Es hat sich nun gezeigt, daß die bekannten Systeme kein optimales Ergebnis zu liefern vemögen. Aufgabe der Erfindung ist es deshalb, ein Verfahren anzugeben, das möglichst umfassend die Anforderungen an eine moderne Brennkraftmaschinensteuerung erfüllt.

Aufgabe der Erfindung ist es, ein Verfahren anzugeben, mit dem dieser störende Effekt von Filtereinrichtungen vermindert, wenn nicht sogar vollständig aufgehoben werden kann. Gelöst wird diese Aufgabe durch das Verfahren mit den Merkmalen des Hauptanspruches.

### Vorteile der Erfindung

Das Verfahren mit den Merkmalen des Hauptanspruches hat gegenüber dem bekannten Stand der Technik den Vorteil, daß ein Filter mit variabier Charakteristik verwendet wird. Hinzu kommt, daß nicht die Eingangssignale des Steuergerätes, sondern die aus diesen berechneten Ausgangssignale gefiltert werden. Ein weiterer Vorteil ist darin zu sehen, daß im stationären oder quasistationären Betrieb der Brennkraftmaschine die Filtercharakteristik einem wenigstens zweidimensionalen Kennfeld entnommen wird, wodurch die Filterwirkung auf den Betriebsbereich des Motors abgestimmt werden kann.

Weitere Vorteile der Erfindung ergeben sich aus den in den Unteransprüchen angegebenen Maßnahmen und aus der nachfolgenden Beschreibung.

### Zeichnung

Figur 1 zeigt die Systemdarstellung eines elektronischen Steuergerätes mit Eingangs- und Ausgangssignalen, Figur 2 die Abhängigkeit der Filtercharakteristik von der ersten Ableitung d a_{oK}/dt des Drosselklappenstellunggebersignales, Figur 3 ein zweidimensionales Kennfeld, eingeteilt in Bereiche unterschiedlicher Filtercharakteristik, Figur 4 ein Blockschaltbild einer Einrichtung mit den Eigenschaften nach Figur 2, Figur 5 ein Beispiel für einen um ein Ausgangssignal liegenden Unempfindlichkeitsbereich, Figur 6 ein Flußdiagramm zur Bestimmung der Filtercharakteristik aus einem Kennfeld und Figur 7 ein Flußdiagramm zur Bestimmung der Filtercharakteristik aus da_{oK}/dt.

### Beschreibung der Ausführungsbeispiele

In Figur 1 is mit 10 ein elektronisches Steuergerät bezeichnet, dem eine Reihe von Eingangsgrößen zugführt werden. Mit 11 ist das Signal eines Drosselklappenstellungsgebers, mit 12 das Signal eines Luftmassensensors (im folgenden werden Luftmasse und Luftmenge synonym benutzt, da es dem Fachmann bekannt ist, aus der Luftmenge die Luftmasse zu berechnen), der ein Hitzdrahtluftmassensensor, ein nach dem Stauklappenprinzip arbeitender Sensor oder ein Drucksensor sein kann. Über den Eingang 13 wird ein Drehzahlsignal n zugeführt, mit 14 sind weitere Signale gekennzeichnet, wie z.B. Maschinentemperatur, Kraftstofftemperatur, Klopfsignal und Lambdasondensignal. Über 15 gelangt ein zur Geschwindigkeit des Fahrzeuges proportionales Signal _{VFZ} zum Steuergerät.

Im Steuergerät 10 werden aus den Eigangssignalen eine Vielzahl von Ausgangssignalen berechnet und erzeugt. Mit 16 ist ein Ausgang für Ansteuersignale von Kraftstoff-Einspritzventilen gekennzeichnet, mit 17 ein Ausgang für Zündimpulse, mit 18 sind die Ausgänge für weitere Signale gekennzeichnet.

Im Diagramm nach Figur 2 sind auf der Abszisse die zeitliche Ableitung des Drosselklappenstellungsgebersignales d a_{Dr/dt} und auf der Ordinate die Filtercharakteristik aufgetragen. um den Nullpunkt 20 liegt ein Unempfindlichkeitsbereich 21, dem eine Filtercharakteristik 22 zugeordnet ist. An diesen Bereich schließt sich für positive Werte von d a_{OK}/dt eine veränderliche Filtercharakteristik 23 an, für negative Werte von a_{OK}/dt eine konstante Filtercharakteristik 24. Für den Betrieb der Brennkraftmaschine ergibt sich aus Figur 2 folgendes:

Bei geringen Schwankungen der Drosselklappenstellung, wie sie z.B. im Vollastbetrieb vorkommen, bleibt das Drosselklappenstellungsgebersignal innerhalb des Unempfindlichkeitsbereiches 21. Das Kraftstoffzumeßsignal wird dabei durch ein stark dämpfendes Filter gefiltert. In den meisten Fällen entspricht das Kraftstoffzumeßsignal einer Einspritzzeit, die dann ebenfalls entsprechend gefiltert wird. Durch die Filterung werden die störenden Saughubeffekte eleminiert. Bei plötzlichem Öffnen der Drosselklappe (positives d a_{oK}/dt) ist keine Dämpfung des Kraftstoffzumeßsignales mehr erwünscht, da dies zwangsläufig zu einer Dämpfung der Beschleunigung führen würde. Daher wird in diesem Fall eine von d a_{oK}/dt abhängige Filtercharakteristik 23 gewählt. Die Figur 2 zeigt mit 23 eine stückweise lineare Abhängigkeit der Filtercharakteristik von d a_{DK}/dt, jedoch kann hier jede beliebige Abhängigkeit realisiert werden. Optimale Lösungen sind von Fall zu Fall experimentell zu ermitteln. Für plötzliches Schließen de Drosselklappe, einem negativen Wert von d a_{oK}/dt entsprechend, wird eine Filtercharakteristik 24, in ihrem Wert kleiner als der Wert bei 22 und größer als der bei 23 gewählte. Durch eine solche Charakteristik lassen sich die eingangs geschilderten Probleme kompensieren. Die mit 25 gekennzeichneten Doppelpfeile deuten an, daß die Filtercharakteristiken auch noch von Betriebsparametern der Brennkraftmaschine, wie z.B. der Maschinentemperatur, abhängen können.

Figur 3 zeigt eine Realisation für den Fall, daß kein - eines Vergleichsbeispiels Drosselklappenstellungsgeber vorhanden ist. Auf der Abszisse ist die Maschinendrehzahl n, auf der Ordinate ein Lastsignal (wie z.B. Grundeinspritzdauer, Druck im Ansaugrohr, angesaugter Luftmassenfluß bezogen auf Drehzahl, Kraftstoffmenge) aufgetragen. Weitere Parameter sind denkbar. Teil man jede der Achsen in fünf Bereiche ein, erbigt sich schon ein hinreichend feines Netz für die Auswahl betriebszustandsabhängiger Filtercharakteristiken. 30 entspricht dabei der Vollast, 32 einer Teillast und 31 dem Leerlauf. Das Verfahren arbeitet dann wie folgt:
Je nach Betreibszustand wird aus dem Kennfeld die für diesen Zustand günstigste Filtereinwirkung ermittelt, mit der das Lastsignal, das die Grundeinspritzzeit darstellt, gefiltert wird.

Aus Figur 4 ergibt sich eine weitere Möglichkeit zur Ausführung des Verfahrens. Auf der Abszisse ist die Zeitt, auf der Ordinate stellvertretend für die einzuspritzende Kraftstoffmenge eine Grundeinspritzdauer t_{L} aufgetragen. Die mit 40 gekennzeichnete, durchgezogene Linie stellt den zeitlichen Verlauf des Grundeinspritzsignales t_{L} dar, die gestrichelten Linien 41 kennzeichnen einen um 40 liegenden Unempfindlichkeitsbereich. Zum Zeitpunkt 43 erfolgt ein plötzlicher Lastwechsel, der einen stark abknickenden Verlauf der Kurve 40 zur Folge hat. Mit 42 ist der Verlauf des gefilterten Signales entsprechend Kurve 40 bezeichnet. Zum Zeitpunkt 43 folgt dieser Verlauf infolge der dämpfenden Wirkung des Filters der Kurve 40 mit sich ständig vergrößernder Abweichung, und schneidet die den Unempfindlichkeitsbereich kennzeichnende obere Kurve 41. Das Verlassen des Unempfindlichkeitsbereiches führt zum Umschalten der Filtercharakteristik, worauf hin sich ein Signalverlauf entsprechend der mit 44 gekennzeichneten Kurve ergibt. Wenn die Kurve 44 im Punkt 45 die Begrenzung des Unempfindlichkeitsbereiches unterschneidet, wird wieder auf ein stärker dämpfendes Filter umgeschaltet, aus dem sich der mit 46 gekennzeichnete Verlauf ergibt.

Figur 5 zeigt ein Blockschaltbild des Verfahrens, in dem alle drei bisher erwähnten Methoden zur Anpassung der Filtercharakteristik an den Betreibszustand der Brennkraftmaschine enthalten sind. Mit 51 ist eine Differenziereinrichtung gekennzeichnet, der das Signal des Drosselklappenstellungsgebers zugeführt wird. 51 ist mit einer Einrichtung 53 verbunden, deren Ausgangssignal mit dem Schalter 54 verbunden ist.

Gleichzeitig ist der Ausgang von 51 mit einer Schwellwertstufe 52 verbunden, die die Stellungen des Schalters 54 beeinflußt. Der Schalter 54 verbindet entweder den Ausgang der Einrichtung 53 oder den Ausgang des Kennfeldes 50 mit einer ersten Filtereinrichtung 55. Dem Kennfeld 50 werden die Signale Drehzahl, Grundeinspritzzeit, Fahrzeuggeschwindigkeit und Leerlaufindikator zugeführt. Die Grundeinspritzzeit wird gleichzeitig auch noch der ersten Filtereinrichtung 55, einem Fensterkomparator 56 und einer zeiten Filtereinrichtung 57 zugeführt. Der Fensterkomparator steuert abhängig von den Ausgangssignalen der ersten Filtereinrichtung 55 und der zweiten Filtereinrichtung 57 die Stellung des Schalters 58, mit dem er über die Wirkverbindung 59 verbunden ist. Der Schalter 58 verbindet entweder den Ausgang von 55 oder den Ausgang von 57 mit nicht näher gekennzeichneten Verstärkungseinrichtungen, die dann die Signale zur Ansteuerung von Stelleinrichtungen abgeben. Die Anordnung gemäß Figur 5 arbeitet wie folgt:
Im dynamischen Betrieb, bei dem das Signal da_{DK}/dt eine bestimmte Schwelle überschreitet, bewirkt die Einrichtung 52 eine Schalterstellung des Schalters 54 so, daß der Ausgang der Einrichtung 53 mit der Filtereinrichtung 55 verbunden wird. Die Charakteristik von 55 wird dann entsprechend dem Signal von 53 eingestellt. Wird die in 52 vorgebbare Schwelle nicht überschritten, verbindet der Schalter 54 das Kennfeld 50 mit der Filtereinrichtung 55. In diesem stationären oder quasistationären Betrieb wird im Filter 55 eine Charakteristik nach Maßgabe des Kennfeldes eingestellt. Dem Filter 55 wird ein Kraftstoffmengengrundsignal, im Fall des Ausführungsbeispieles eine Grundeinspritzzeit t_{L} zugeführt. Am Ausgang des Filters steht dann das gefilterte Signal zur Verfügung. Im Fensterkomparator 56 wird geprüft, ob das gefilterte Ausgangssignal innerhalb oder außerhalb des um das Grundsignal liegenden Unempfindlichkeitsbereiches liegt.

Liegt es innerhalb des Unempfindlichkeitsbereiches, bewirkt die Verbindung 59 eine Stellung des Schalters 58, die den Ausgang von 55 mit nicht näher gekennzeichneten Verstärkungsmitteln verbindet. Wird in 56 festgestellt, daß das gefilterte Signal den Unempfindlichkeitsbereich verläßt, wird der Schalter 58 mit dem Ausgang eines Filters 57 verbunden. Ein solcher Fall tritt bei großen lastwechseln auf. Wirksam wird Filter 57, wie man Figur 4 entnimmt, in dem zum Punkt 43 gehörenden Zeitpunkt. Im stationären Zustand erfolgt die Filterung also nach Maßgabe des Kennfeldes 50, im dynamischen Zustand nach Maßgabe der Blöcke 51 und 53. Sowohl im dynamischen als auch im stationären Fall sind jedoch die Blöcke 55, 56 und 57 wirksam.

Figur 6 zeigt ein Flußdiagramm zur Bestimmung der Filtercharakteristik aus bestimmten Parametern der Brennkraftmaschine. In 60 wird der Parameter Drehzahl eingegeben, in 61 der Parameter Last, in 62 wird die diesen Parameter entsprechende Filtercharakteristik bestimmt. Neben den Parametern Drehzahl und Last sind auch andere Maschinenparameter als Eingangsgrößen denkbar. Das Flußdiagramm nach Figur 7 orientiert sich an der Anordnung nach Figur 5. Im Block 70 wird aus dem Drosselklappenstellungsgebersignal die erste zeitliche Ableitung a_{oK}/dt gebildet. In Block 71 wird abgefragt, ob der Wert des Differentialquotienten größer oder kleiner als Null ist. Ist der Differentialquotient größer als Null, verzweigt das Programm zum Block 72, ist er kleiner als Null verzweigt es zum Block73. Im Entscheidungsblock 72 wird überprüft, ob der Differentialquotient größer als eine positive Konstante ist. Ist er größer als eine positive Konstante, wird in 74 eine Filtercharakteristik abhängig von der Größe des Differentialquotienten gewählt. Ist er kleiner als die positive Konstante, wird in 75 eine Filterkonstante C2 so gewählt, daß sie größer als die Filterkonstante C1 ist. War im Entscheidungsblock 71 der Differentialquotient kleiner oder gleich Null, so wird im Entscheidungsblock 73 geprüft, ob der Differentialquotient kleiner als eine bestimmte untere Schranke ist. Ist er kleiner als eine bestimmte untere Schranke, so wird in 76 eine Filtercharakteristik größer C1 abhängig von der Größe des Differentialquotienten bestimmt. In der Differentialquotient größer als die untere Schranke, so wird in 77 eine Filtercharakteristik der Größe C2 bestimmt. Den Blöcken 74,75,76 und 77 aus gelangt das Programm zum gleichen Punkt und wird in 78 fortgesetzt. In 78 wird abhängig von der Grundeinspritzzeit t_{L} und der im Verlauf des Verfahrens ermittelten Filtercharakteristik eine gefilterte Einspritzzeit t_{LF} ermittelt. Im Entscheidungsblock 79 wird geprüft, die in 78 berechnete Einspritzzeit nach unten oder nach oben aus den um die Grundeinspritzzeit t_{L} gelegte Unempfindlichkeitszone herausfällt. Wird der Unempfindlichkeitsbereich verlassen, so wird im Block 80 aus der bisher geltenden Filtercharakteristik eine geänderte Filtercharakteristik ermittelt. Diese Filtercharakteristik führt im allgemeinen zu einem Filter mit geringerer Dämpfung. Aus dieser Filtercharakteristik wird in 81 eine neue Einspritzzeit t_{LF} gebildet. Fiel die Zeit t_{LF} nicht aus der Unempfindlichkeitszone heraus, so wird in 82 der zuletzt ermittelte Wert dieser Einspritzzeit beibehalten und den Verstärkermitteln zugefuhrt. Von den Blöcken 81 und 82 aus springt das Programm zum Ende dieses Programmabschnittes.

Die gegenständliche Realisierung des beschriebenen Verfahrens kann entweder in analoger oder digitaler Weise erfolgen. Sowohl das Blockschaltbild nach Figur 4 wie auch die Flußdiagramme lassen sich in analoger Schaltungstechnik, wie auch als digitales Programm aufbauen. Welche Realisierungsmöglichkeit der auf dem Gebiet tätige Fachmann benutzt, hängt von den ihrm zur Verfügung stehenden Mitteln ab. Im Flle analogen Schaltungsaufbaus sind analoge Filter einzusetzen, im Falle mikroprozessorgesteuerter Anlagen sind digitale Filteralgorithmen vorzusehen. Eine genauere Beschreibung der einen oder anderen Realisierung übersteigt den Rahmen dieser Bechreibung und kann als allgemein bekannt vorausgesetzt werden.

## Patentansprüche

1. Verfahren zur Gewinnung gefilterter, von Betriebsparametern einer Brennkraftmaschine abhängiger Ausgangssignale in einem elektronischen Steuergerät zur Steuerung der einer Brennkraftmaschine zuzuführenden Kraftstoffmenge, wobei drehzahl- und lastabhängig ein Grundzumeßsignal erzeugt wird, dieses Grundzumeßsignal einer Filterung mit steuerbarer Filtercharakteristik unterzogen wird, und die Filtercharakteristik abhängig ist von einer der Größen
Laständerung als dem Signal der ersten zeitlichen Ableitung eines Drosselklappengebersignals a_{oK}, wobei im Bereich des Nullpunkts des Anderungssignals da_{oK}/dt zwischen einer negativen und positiven Schwelle eine gegenüber größeren positiven Änderungen größere Dämpfung vorgesehen ist
Fahrgeschwindigkeitssignal,
Dauer des Leerlaufbetriebs,
das gefiltere Signal verläßt einen Unempfindlichkeitsbereich.

2. Verfahren nach Anspruch 1, dadurch gekennzeichnet, daß bei von der Drosselklappenposition abgeleiteten Änderungssignalen, die kleiner als eine Schwelle sind, ein Filter mit konstanter Dämpfung verwendet wird.

3. Verfahren nach Anspruch 1, dadurch gekennzeichnet, daß bei von de Drosselklappenposition abgeleiteten Änderungssignalen die Filterwirkung mit zunehmendem positiven Laständerungssignal abnimmt.

4. Verfahren nach Anspruch 3, dadurch gekennzeichnet, daß die Filterwirkung linear abnimmt.

5. Verfahren nach Anspruch 1, dadurch gekennzeichnet, daß bei einer von der Fahrgeschwindigkeit abhängigen Filtercharakteristik die kleinste Dämpfung bei Fahrgeschwindikeit Null vorgesehen ist.

## Revendications

1. Procédé pour obtenir, dans un appareil électronique de commande, des signaux de sortie filtrés dépendant de paramètres de fonctionnement d'un moteur à combustion interne pour commander la quantité de carburant amenée à ce moteur à combusiton interne, procédé dans lequel un signal de dosage de base est produit en fonction de la vitesse de rotation et de la charge, ce signal de dosage de base étant soumis à un filtrage avec une caractéristique de filtrage susceptible d'être commandée, et cette caractéristique de filtrage dépend d'un des facteurs suivants:
signal de modification de la charge sous la forme de la première dérivée dans le temps d'un signal a_{oK} de l'indication de position du clapet d'étranglement, auquel cas il est prévu au voisinage du point zéro du signal de modificaiton dap_{K}/dt entr un seuil négatif et un seuil positif, un amortissement plus important vis à vis de modifications positives plus importantes,
signal de vitesse de déplacement,
durée du fonctionnement au ralenti,
le signal filtré abandonne une zone d'insensibilité.

2. Procédé selon la revendication 1, caractérisé en ce que, dans le cas de signaux de modifications dérivés de la position du clapet d'étranglement, et qui sont inférieurs à un seuil, un filtre avec un amortissement constant est utilisé.

3. Procédé selon la revendication 1, caractérisé en ce que, dans le cas de signaux de modifications dérivés de la position du clapet d'étranglement, l'effet de filtrage décroît lorsque le signal positif de modifications de charge croît.

4. Procédé selon la revendication 3, caractérisé en ce que l'effet de filtrage décroît linéairement.

5. Procédé selon la revendication 1, caractérisé en ce que, dans le cas d'une caractéristique de filtrage dépendant de la vitesse de déplacement, l'amortissement minimal est prévu pour une vitesse de déplacement zéro.

## Claims

1. Process for acquiring filtered output signals, which are dependent on the operating parameters of an internal combustion engine, in an electronic control device for controlling the quantity of fuel to be fed to an internal combustion engine, a basic mixing signal being generated in dependence on engine speed and load, said basic mixing signal being subjected to a filtering with controllable filtering characteristic, and the filter characteristic being dependent on one of the variables
load change as the signal of the first chronological derivation of a throttle valve transmitter signal a_{oK}, a damping which is greater in relation to relatively large positive changes being provided in the region of the zero point of the change signal da_{oK}/dt between a negative and positive threshold,
driving speed signal
duration of the idling mode
the filtered signal leaves an insensitivity region.

2. Process according to Claim 1, characterized in that, with change signals derived from the throttle valve position which are smaller than a threshold, a filter with constant damping is used.

3. Process according to Claim 1, characterized in that, with change signals derived from the throttle valve position, the filter effect is reduced with increasing positive load change signal.

4. Process according to Claim 3, characterized in that the filter effect is reduced linearly.

5. Process according to Claim 1, characterized in that, with a filter characteristic which is dependent on the driving speed, the smallest damping is provided at driving speed zero.
